# EUROPÄISCHE PATENTSCHRIFT

(11) **EP 1 416 339 B1**
(45) Veröffentlichungstag und Bekanntmachung des Hinweises auf die Patenterteilung: **27.05.2009**
(21) Anmeldenummer: 03002209.9
(22) Anmeldetag: 31.01.2003
(51) Int. Cl.: G04B 19/20

(54) **Zeitanzeigevorrichtung**
Time display mechanism
Dispositif d'affichage de temps

(30) Priorität: 28.10.2002 DE 20216628 U
(43) Veröffentlichungstag der Anmeldung: 06.05.2004
(73) Patentinhaber: Brandenburg, Friedhelm, 52134 Herzogenrath (DE)
(72) Erfinder: Brandenburg, Friedhelm, 52134 Herzogenrath (DE)
(74) Vertreter: Naeven, Ralf

(56) Entgegenhaltungen:
- DE-U1- 20 206 965
- FR-A- 2 776 398
- US-A- 5 331 609

## Beschreibung

Die Erfindung betrifft eine Zeitanzeigevorrichtung mit einer Skala und einem Zeiger.

Gattungsgemäße Anzeigevorrichtungen sind seit langem bekannt und werden z. B. zur Anzeige der Tageszeit verwendet. Bei einer klassischen Uhr mit analoger Anzeige erfolgt die Anzeige anhand einer kreisförmigen Skala, auf der in bekannter Weise die 12 Stunden entlang des Umfangs aufgetragen sind. Die aktuelle Uhrzeit wird dabei mit Hilfe zweier sich um den Kreismittelpunkt bewegender, unterschiedlich langer Zeiger angezeigt. Diese Darstellung erlaubt dem geübten Betrachter das schnelle Ablesen der Uhrzeit, bei dem nur die Stellung der Zeiger wahrgenommen wird, die Zahlen selbst jedoch nahezu unbeachtet bleiben.

Nachteilig an dieser Darstellung ist der für eine kreisförmige Skala notwendige Platzbedarf.

Ebenfalls bekannt ist die Tageszeitanzeige über Digitalanzeige. Eine solche Anzeige bietet zum einen den Vorteil des geringen Platzbedarfs, zum anderen werden die bei Zeigeranzeigen unvermeidlichen Ablesefehler vermieden. Nachteilig gegenüber einer analogen Anzeige ist jedoch die fehlende graphische Darstellung, die ein schnelles Ablesen ermöglicht.

Damit stellt sich die Aufgabe, eine Anzeige vorzuschlagen, die zumindest in einer Ausdehnungsrichtung weniger Platz benötigt und ein schnelles graphisches Ablesen ermöglicht.

Dokument DE 202 06 965 U offenbart eine Uhr mit zwei geraden und parallel verlaufenden Skalenabschnitten.

Diese Aufgabe wird bei einer gattungsgemäßen Vorrichtung nach Anspruch 1 gelöst.

Bei dieser Anordnung ist die Anzeigeskala in eine gerade Anzahl gleich langer Abschnitte unterteilt, die parallel zueinander und nebeneinander angeordnet sind. Ebenso ist der Zeitzyklus, innerhalb dessen die Zeit angezeigt wird, in die gleiche Anzahl gleich langer Abschnitte unterteilt. Jeder dieser Zeitabschnitte ist entlang eines Skalenabschnitts aufgetragen, wobei der erste Zeitabschnitt in einer ersten Richtung entlang eines ersten Skalenabschnitts und der zweite Zeitabschnitt entlang eines zweiten Skalenabschnitts in entgegengesetzter Richtung aufgetragen sind. Jeder weitere Zeitabschnitt ist entsprechend entlang eines weiteren Skalenabschnitts aufgetragen, wobei die Richtung jeweils entgegengesetzt zum vorhergehenden Abschnitt ist. Der Zeiger wird auf einer zu den Skalenabschnitten parallelen Bahn gleichförmig bewegt, wobei sich die Bewegungsrichtung des Zeigers jeweils umkehrt, sobald das Ende eines Skalenabschnitts erreicht ist. Dem entsprechend läuft der Zeiger an den nebeneinander liegenden Skalenabschnitten hin und her und zeigt die in dem Zeitzyklus bereits verstrichene bzw. noch verbleibende Zeitdauer graphisch so an, dass diese schnell abzulesen ist. Insbesondere können hiermit schnell abzulesende, graphische Zeitanzeigevorrichtungen, beispielsweise für wissenschaftliche Anwendungen, realisiert werden, deren Zyklusdauer nicht den zwölf Stunden einer klassischen Uhr entspricht und für deren Darstellung eine klassische Rundanzeige verwirrend wäre.

Die Erfindung kann insbesondere dadurch weitergebildet sein, dass die Zykluszeit 24 oder 12 Stunden oder 60 Minuten oder 60 Sekunden beträgt. Bei einer Zykluszeit von 24 Stunden, die in zwei Zeitabschnitte geteilt und von denen ein Zeitabschnitt in einer Richtung entlang eines Skalenabschnitts und der andere Zeitabschnitt in entgegengesetzter Richtung an einem zweiten, parallel und daneben verlaufenden Skalenabschnitt aufgetragen ist, lassen sich die ersten 12 Stunden eines Tages an dem ersten Skalenabschnitt und die Stunden der zweiten Tageshälfte an dem zweiten Skalenabschnitt ablesen. Ebenso können kleinere Zeitzyklen entsprechend in Zeitabschnitte aufgeteilt und an den Skalenabschnitten aufgetragen werden.

Nach einem weiteren Vorschlag kann die Zeitanzeigevorrichtung auch dadurch gekennzeichnet sein, dass parallel zu den Skalenabschnitten und neben diesen eine gleichförmig angetriebene Welle vorgesehen ist, die neben den Skalenabschnitten einen Gewindeabschnitt aufweist, auf dem ein den Zeiger tragendes Gewindeelement läuft. Die Welle selbst wird dabei beispielsweise von einem Elektromotor oder einem herkömmlichen mechanischen oder elektrischen Uhrwerk angetrieben. Über den Gewindeabschnitt der Welle wird die Rotationsbewegung wie bei einem Schneckenantrieb auf ein Gewindeelement übertragen, welches entsprechend eine translatorische Bewegung parallel zur Welle erfährt. Damit wird der Zeiger, der im Gewindeelement sitzt, translatorisch entlang der Wellenachse bewegt.

Die Erfindung kann weiterhin dadurch gekennzeichnet sein, dass die Drehrichtung der Welle immer gleich ist, dass der Gewindeabschnitt über seine gesamte Länge sowohl ein Rechts- als auch ein Linksgewinde aufweist, dass die Gewindegänge des Rechtsund Linksgewindes am Ende des Gewindeabschnitts ineinander übergehen, und dass das in die Wellengewinde eingreifende Führungselement des Gewindeelements bewegbar gelagert ist und bei Erreichen eines jeden Gewindeendes den ineinander übergehenden Gewindegängen folgt. Der Gewindeabschnitt der Welle weist somit über seine gesamte Länge sowohl ein Rechts- als auch ein Linksgewinde auf. Das mit der Welle angetriebene Gewindeelement greift mit einem Führungselement entweder in den Gewindegang des Rechts- oder des Linksgewindes ein. Das Führungselement des Gewindeelements umfasst dabei nur ein Teil des 360° Gewindeganges und ist drehbar gelagert. Bei Erreichen des Endes des Rechts- oder Linksgewindes folgt das Führungselement den ineinander übergehenden Gewindegängen des Rechts- und Linksgewindes und kehrt damit seine Steigung um. Damit läuft das Gewindeelement entlang des Gewindeabschnitts bei gleich bleibender Drehrichtung der Welle hin und her.

Alternativ zu dieser Ausführung von Gewinde und Gewindeelement kann die Vorrichtung auch so ausgeprägt sein, dass das Gewinde der Welle sowie des Gewindeelements entweder ein Rechts- oder Linksgewinde ist, und dass sich die Drehrichtung der Welle umkehrt, sobald das Gewindeelement ein Ende des Wellengewindes erreicht. Die Umkehrung der Drehrichtung kann beispielsweise dadurch bewirkt werden, dass das Gewindeelement bei Erreichen des Wellengewindes einen Schalter auslöst, der die Umkehrung der Drehrichtung der Welle bewirkt. Insbesondere in dem Falle, dass die Welle von einem Elektromotor angetrieben ist, ist dies eine einfache Lösung zur Richtungsumkehr des Gewindeelements.

Die Vorrichtung kann auch dadurch weitergebildet sein, dass das Gewindeelement eine von seiner Laufrichtung abhängige Richtungsanzeige aufweist. Hiermit wird beim Ablesen die Zuordnung des Zeigers zu dem zugehörigen Skalenabschnitt erleichtert.

Weiterhin kann die Vorrichtung auch dadurch gekennzeichnet sein, dass die Welle in der von den Skalenabschnitten aufgespannten Ebene vorgesehen ist. insbesondere bei mechanischen Uhren ist aus ästhetischen Gesichtspunkten häufig die Darstellung der Mechanik gewünscht.

Alternativ dazu kann die Vorrichtung in vorteilhafter Weise auch so ausgebildet sein, dass die Welle unterhalb der von den Skalenabschnitten aufgespannten Ebene vorgesehen ist. Diese Anordnung der Welle unterhalb der Skala erlaubt somit eine besonders schmale Ausführungsform der Antriebsmechanik.

Die Vorrichtung kann auch dadurch weitergebildet sein, dass die Welle mehrere, jeweils begrenzte Abschnitte aufweist, die jeweils über die gesamte Länge sowohl ein Rechtsals auch ein Linksgewinde jeweils zum Antrieb eines Gewindeelementes aufweisen. Bei dieser Ausführungsform können somit über eine Welle mehrere Gewindeelemente bewegt werden. Dabei können die Gewinde in den einzelnen Gewindeabschnitten unterschiedliche Steigungen aufweisen, so dass die Gewindeelemente mit unterschiedlichen Geschwindigkeiten jeweils entlang ihrer Gewindeabschnitte hin- und herlaufen. Beispielsweise könnte mit einer Welle in einem Abschnitt eine Stundenanzeige, und in einem weiteren Abschnitt mit einer Gewindesteigung eine Minutenanzeige realisiert werden.

Im Folgenden wird die Erfindung anhand eines Ausführungsbeispiels beschrieben.

Fig. 1 zeigt eine Aufsicht auf eine erfindungsgemäße Zeitanzeigevorrichtung, bei der die 24 Stunden eines Tages in zwei Zeitabschnitte aufgeteilt sind, die entlang des Skalenabschnitts 1 in der einen Richtung und des Skalenabschnitts 2 in der entgegengesetzten Richtung aufgetragen sind. Parallel zu und neben den Skalenabschnitten 1, 2 ist eine Welle 3, die von einem nicht dargestellten Antriebselement 8 angetrieben ist. Der Gewindeabschnitt 4 der Welle 3 weist über seine gesamte Länge sowohl ein Rechts- als auch ein Linksgewinde auf, über das das Gewindeelement 5 angetrieben ist. Das Gewindeelement 5 besitzt ein in die Gewindegänge des Rechts- bzw. Linksgewindes eingreifendes Führungselement, welches bei Erreichen eines jeden Endes des Gewindeabschnitts 4 den ineinander übergehenden Gewinden des Rechts- Linksgewindes folgt und so seine Bewegungsrichtung umkehrt. Der Zeiger 6 sitzt auf dem Gewindeelement 5 und wird entsprechend der Bewegung des Gewindeelements entlang der Skalenabschnitte hinund herbewegt. Das auf dem Gewindeelement 5 sichtbare Anzeigeelement 7 zeigt dabei die Bewegungsrichtung des Gewindeelements 5 an.

### Bezugszeichenliste

- 1: Skalenabschnitt
- 2: Skalenabschnitt
- 3: Welle
- 4: Gewindeabschnitt
- 5: Gewindeelement
- 6: Zeiger
- 7: Anzeige

## Patentansprüche

1. Zeitanzeigevorrichtung mit einer Skala und einem Zeiger,
**dadurch gekennzeichnet,**
**dass** die Skala in eine gerade Anzahl gerader, gleich langer, parallel und nebeneinander verlaufender Abschnitte (1, 2) unterteilt ist,
**dass** der anzuzeigende Zeitzyklus in die gleiche Anzahl von Abschnitten unterteilt ist und diese entlang der Skalenabschnitte (1, 2) mit jeweils wechselnder Richtung aufgetragen sind,
**dass** der Zeiger (6) auf einer zu den Skalenabschnitten (1, 2) parallelen Bahn gleichförmig bewegt ist und sich die Bewegungsrichtung des Zeigers (6) bei Erreichen eines jeden Endes eines Skalenabschnitts (1, 2) umkehrt, und
**dass** der Zeiger (6) jeweils allen Abschnitten der Skala (1, 2) zugeordnet ist.

2. Zeitanzeigevorrichtung nach Anspruch 1, **dadurch gekennzeichnet, dass** die Zykluszeit 24 Stunden oder 12 Stunden oder 60 Minuten oder 60 Sekunden beträgt.

3. Zeitanzeigevorrichtung nach einem der vorhergehenden Ansprüche, **dadurch gekennzeichnet, dass** parallel zu den Skalenabschnitten (1, 2) und neben diesen eine gleichförmig angetriebene Welle (3) vorgesehen ist, die neben den Skalenabschnitten (1, 2) einen Gewindeabschnitt (4) aufweist, auf dem ein den Zeiger (6) tragendes Gewindeelement (5) läuft.

4. Zeitanzeigevorrichtung nach Anspruch 3, **dadurch gekennzeichnet, dass** die Drehrichtung der Welle (3) immer gleich ist, dass der Gewindeabschnitt (4) über seine gesamte Länge sowohl ein Rechts- als auch ein Linksgewinde aufweist, dass die Gewindegänge des Rechts- und Linksgewindes am Ende des Gewindeabschnitts (4) ineinander übergehen und dass das in die Wellengewinde eingreifende Führungselement des Gewindeelements (5) bewegbar gelagert ist und bei Erreichen eines jeden Gewindeendes den ineinander übergehenden Gewindegängen folgt.

5. Zeitanzeigevorrichtung nach Anspruch 3, **dadurch gekennzeichnet, dass** das Gewinde der Welle (3) sowie des Gewindeelements (5) entweder ein Rechts- oder ein Linksgewinde ist, und dass sich die Drehrichtung der Welle (3) umkehrt, sobald das Gewindeelement (5) ein Ende des Wellengewindes erreicht.

6. Zeitanzeigevorrichtung nach einem der vorhergehenden Ansprüche, **dadurch gekennzeichnet, dass** das Gewindeelement (5) eine von seiner Laufrichtung abhängige Anzeige (7) aufweist.

7. Zeitanzeigevorrichtung nach einem der vorhergehenden Ansprüche, **dadurch gekennzeichnet, dass** die Welle (3) in der von den Skalenabschnitten (1, 2) aufgespannten Ebene liegt.

8. Zeitanzeigevorrichtung nach einem der Ansprüche 1 - 6, **dadurch gekennzeichnet, dass** die Welle (3) unterhalb der von den Skalenabschnitten (1, 2) aufgespannten Ebene liegt.

9. Zeitanzeigevorrichtung nach Anspruch 4, **dadurch gekennzeichnet, dass** die Welle (3) jeweils begrenzte Abschnitte aufweist, die jeweils über die gesamte Länge sowohl ein Rechts- als auch ein Linksgewinde jeweils zum Antrieb eines Gewindeelementes (5) aufweisen.

## Claims

1. Time display mechanism having a scale and a pointer, **characterized in that** the scale is divided into an even number of straight sections (1, 2) of equal length which extend parallel and next to one another, **in that** the time cycle to be displayed is divided into the same number of sections and these are applied with respectively changing directions along the scale sections (1, 2), **in that** the pointer (6) is moved uniformly along a path which is parallel to the scale sections (1, 2), and the direction of movement of the pointer (6) is reversed on reaching each end of a scale section (1, 2), and **in that** the pointer (6) is assigned to all the sections of the scale (1, 2) at a time.

2. Time display mechanism according to Claim 1, **characterized in that** the cycle time is 24 hours or 12 hours or 60 minutes or 60 seconds.

3. Time display mechanism according to either of the preceding claims, **characterized in that** a uniformly driven shaft (3) is provided parallel to and alongside the scale sections (1, 2), this shaft having, alongside the scale sections (1, 2), a threaded section (4) along which there runs a threaded element (5) which carries the pointer (6).

4. Time display mechanism according to Claim 3, **characterized in that** the direction of rotation of the shaft (3) is always the same, **in that** the threaded section (4) has both a right-hand and a left-hand thread over its whole length, **in that** the thread flights of the right-hand and left-hand thread merge into one another at the end of the threaded section (4), and **in that** the guide element of the threaded element (5) that engages in the shaft threads is movably mounted and, on reaching each thread end, follows the thread flights which merge into one another.

5. Time display mechanism according to Claim 3, **characterized in that** the thread of the shaft (3) and of the threaded element (5) is either a right-hand or a left-hand thread, and **in that** the direction of rotation of the shaft (3) is reversed as soon as the threaded element (5) reaches one end of the shaft thread.

6. Time display mechanism according to one of the preceding claims, **characterized in that** the threaded element (5) has an indicator (7) which is dependent on the running direction of the threaded element.

7. Time display mechanism according to one of the preceding claims, **characterized in that** the shaft (3) is situated in the plane defined by the scale sections (1, 2).

8. Time display mechanism according to one of Claims 1-6, **characterized in that** the shaft (3) is situated below the plane defined by the scale sections (1, 2).

9. Time display mechanism according to Claim 4, **characterized in that** the shaft (3) has respectively defined sections which are each provided over the entire length with both a right-hand and a left-hand thread respectively intended for driving a threaded element (5).

## Revendications

1. Dispositif d'affichage du temps, comprenant une échelle et un pointeau,
**caractérisé en ce que** l'échelle est divisée en un nombre pair de portions (1, 2) droites, de même longueur, parallèles et juxtaposées,
**en ce que** le cycle temporel à afficher est divisé en le même nombre de portions et celles-ci sont reportées le long des portions d'échelle (1, 2) avec un sens alterné respectif,
**en ce que** le pointeau (6) est déplacé uniformément sur une piste parallèle aux portions d'échelle (1, 2) et le sens de déplacement du pointeau (6) s'inverse lorsqu'il atteint une extrémité respective d'une portion d'échelle (1, 2), et
**en ce que** le pointeau (6) est associé à chaque fois à toutes les portions de l'échelle (1, 2).

2. Dispositif d'affichage du temps selon la revendication 1, **caractérisé en ce que** le temps de cycle est de 24 heures ou de 12 heures ou de 60 minutes ou de 60 secondes.

3. Dispositif d'affichage du temps selon l'une quelconque des revendications précédentes, **caractérisé en ce que** parallèlement aux portions d'échelle (1, 2) et à côté d'elles, est prévu un arbre (3) entraîné uniformément, qui présente à côté des portions d'échelle (1, 2) une portion filetée (4) sur laquelle passe un élément fileté (5) portant le pointeau (6).

4. Dispositif d'affichage du temps selon la revendication 3, **caractérisé en ce que** le sens de rotation de l'arbre (3) est toujours le même, **en ce que** la portion filetée (4) présente sur toute sa longueur à la fois un filetage à droite et un filetage à gauche, **en ce que** les pas de filetage du filetage à droite et du filetage à gauche se prolongent l'un dans l'autre à l'extrémité de la portion filetée (4) et **en ce que** l'élément de guidage de l'élément fileté (5) venant en prise dans le filetage de l'arbre est monté de manière déplaçable et suit les pas de filetage se prolongeant l'un dans l'autre à chaque fois qu'il atteint une extrémité respective de filetage.

5. Dispositif d'affichage du temps selon la revendication 3, **caractérisé en ce que** le filetage de l'arbre (3) ainsi que celui de l'élément fileté (5) sont soit un filetage à droite soit un filetage à gauche et **en ce que** le sens de rotation de l'arbre (3) s'inverse dès que l'élément fileté (5) atteint une extrémité du filetage de l'arbre.

6. Dispositif d'affichage du temps selon l'une quelconque des revendications précédentes, **caractérisé en ce que** l'élément fileté (5) présente un affichage (7) dépendant de son sens d'avance.

7. Dispositif d'affichage du temps selon l'une quelconque des revendications précédentes, **caractérisé en ce que** l'arbre (3) se situe dans le plan tendu par les portions d'échelle (1, 2).

8. Dispositif d'affichage du temps selon l'une quelconque des revendications 1 à 6, **caractérisé en ce que** l'arbre (3) se situe sous le plan tendu par les portions d'échelle (1, 2).

9. Dispositif d'affichage du temps selon la revendication 4, **caractérisé en ce que** l'arbre (3) présente à chaque fois des portions limitées qui présentent à chaque fois sur toute la longueur un filetage à droite et un filetage à gauche pour l'entraînement respectif d'un élément fileté (5).
